# EUROPÄISCHE PATENTSCHRIFT

(11) **EP 1 746 009 B1**
(45) Veröffentlichungstag und Bekanntmachung des Hinweises auf die Patenterteilung: **03.06.2009**
(21) Anmeldenummer: 06117123.7
(22) Anmeldetag: 13.07.2006
(51) Int. Cl.: B61L 1/18

(54) **Schaltungsanordnung zur Überwachung des Belegungszustandes einer Weiche oder eines Gleisbereichs**
Circuit for monitoring the occupancy of points or of a track section
Circuit pour surveiller l'occupation d'un aiguillage ou d'une section de voie

(30) Priorität: 20.07.2005 DE 102005034641
(43) Veröffentlichungstag der Anmeldung: 24.01.2007
(73) Patentinhaber: SIEMENS AKTIENGESELLSCHAFT, 80333 München (DE)
(72) Erfinder: Else, Marcus, 38106, Braunschweig (DE); Eue, Wolfgang, 38162, Cremlingen (DE); Gertler, Frank, 38108, Braunschweig (DE)

(56) Entgegenhaltungen:
- EP-A2- 0 470 416
- WO-A-20/04071839
- DE-A1- 2 623 967
- DE-A1- 3 333 298
- DE-A1- 10 320 680
- BAERTSCHI T ET AL: "DER TIEFFREQUENTE GLEISSTROMKREIS UGSK 95" SIGNAL + DRAHT, TELZLAFF VERLAG GMBH. DARMSTADT, DE, Bd. 88, Nr. 11, November 1996 (1996-11), Seiten 11-14, XP000779915 ISSN: 0037-4997

## Beschreibung

Die Erfindung betrifft eine Schaltungsanordnung zur Überwachung des Belegungszustandes einer Weiche oder eines Gleisbereiches mittels eines Gleiskreises, wobei während der Befahrung des Gleiskreises durch ein Schienenfahrzeug eine resultierende Dämpfungs- und Resonanzfrequenzänderung detektierbar ist, mit einem Synchrongleichrichter zur Korrelation in den Gleiskreis eingekoppelter mit aus dem Gleiskreis ausgekoppelten Signalen, der über einen Tiefpassfilter mit einem Kontroller zur Auswertung des Korrelationssignals verbunden ist, wobei der Controller einen Frequenzgenerator ansteuert, dessen Ausgangssignal über eine Endstufe in den Gleiskreis einkoppelbar ist und wobei ein Signaleingang des Synchrongleichrichters mit dem aus dem Gleiskreis ausgekoppelten Signal verbunden ist.

Bei Weichensteuerungen muss gewährleistet sein, dass ein nachfolgendes Fahrzeug die Weiche nicht umstellen kann, wenn sich noch ein vorausfahrendes Fahrzeug im Bereich der Weiche befindet. Unabhängig von der Zuglänge darf der Gleisabschnitt erst wieder freigemeldet werden, wenn die Metallmasse des letzten Wagens den Wirkbereich verlassen hat. Dieser Wirkbereich ist ein 6 bis 12 m langer Gleisabschnitt, der mittels einer kapazitiven Verbindung zwischen den Schienen und den Induktivitäten der Schienen als Schwingkreis ausgebildet ist.

Der Controller detektiert Dämpfungs- und Resonanzfrequenzänderungen während der Befahrung durch ein Schienenfahrzeug, die durch Achskurzschluss und Bedämpfung durch die Eisenmassen des Wagenkastens hervorgerufen werden. Da ein Achskurzschluss bei Befahrung durch ein Straßenfahrzeug, beispielsweise an einen Bahnübergang, nicht erfolgen kann, ergibt sich eine Unterscheidbarkeit von Straßen- und Schienenfahrzeugen.

Aus der DE 103 20 680 A1 ist eine gattungsbildende Schaltungsanordnung bekannt, bei der eine Detektion der Dämpfungs- und Resonanzfrequenzänderung durch Korrelation der in den Gleiskreis ein- und ausgekoppelten Signale erfolgt. Die Differenzierung zwischen Gleiskreisbeeinflussung durch Achskurzschluss oder Eisenmasse erfolgt durch Bewertung der Höhe der Korrelationsspannung. Der Einsatz für hochzuverlässige Anwendungen wird jedoch durch komplexe Fehlermöglichkeiten erschwert. Synchrongleichrichter, Tiefpassfilter sowie die A/D-Wandler im Controller können durch Bauteilstreuung begründete Gleichspannungsfehler Nichtlinearitäten oder Drifteffekte aufweisen. Weiterhin können solche Effekte durch Bauteilausfälle auftreten. Der A/D-Wandler im Controller kann durch Ausfälle zusätzlich noch den Effekt zeigen, dass einzelne Bits oder Bitmuster nicht mehr aktiviert werden können oder ständig aktiviert sind. Um der Bauteilstreuung zu begegnen, sind besonders präzise und damit teuer Bauteile erforderlich. Gegen Defekte kann der in der DE 103 20 680 A1 vorgeschlagene redundante Korrelationsempfänger eingesetzt werden. Die vielen zusätzlichen Bauteile erhöhen jedoch deutlich die Kosten und reduzieren die Verfügbarkeit.

Der Erfindung liegt die Aufgabe zugrunde, diese Nachteile zu beseitigen und eine Schaltungsanordnung der gattungsgemäßen Art anzugeben, bei der Bauteilstreuung und Bauteilausfall auf einfache Weise detektierbar sind.

Erfindungsgemäß wird die Aufgabe dadurch gelöst, dass der Frequenzgenerator ein erstes Steuersignal erzeugt, das über ein erstes vom Controller zyklisch mit Invertierungssignalen ansteuerbares Exklusiv/Oder-Gatter auf einen ersten Steuereingang des Synchrongleichrichters geführt ist, dass der Frequenzgenerator ein erstes Steuersignal erzeugt, das über ein erstes vom Controller zyklisch mit Invertierungssignalen ansteuerbares Exklusiv/Oder-Gatter auf einen Steuereingang des Synchrongleichrichters geführt ist, dass der Frequenzgenerator ein gegenüber dem ersten Steuersignal um 90° versetztes zweites Steuersignal erzeugt, das auf einen Steuereingang eines zweiten Synchrongleichrichters, der über einen zweiten Tiefpassfilter mit dem Controller verbunden ist, geführt ist, dass dem zweiten Synchrongleichrichter ein vom Controller mit Invertierungssignalen ansteuerbares zweites Exklusiv/Oder-Gatter vorgeschaltet ist, dass ein Signaleingang des zweiten Synchrongleichrichters mit dem aus dem Gleiskreis ausgekoppelten Signal verbunden ist und dass der Controller Mittel zur Auswertung und zum Vergleich der Betragswerte der invertierten und der nicht invertierten Korrelationssignale aufweist.

Der Synchrongleichrichter, der Tiefpassfilter sowie die A/D-Wandler im Controller werden derart mit zyklisch veränderten Signalen betrieben, dass sich eine hohe Dynamik und Wertevielfalt ergibt, wobei die eigentliche Aufgabe, nämlich die Soll-Ist-Prüfung ohne Unterbrechungen erfüllt werden kann. Das Exklusiv/Oder-Gatter wirkt als gesteuerter Inverter. Bei inaktivem Invertierungssignal werden die Originalsignale von dem Frequenzgenerator an den Synchrongleichrichter abgegeben. Bei aktivem Invertierungssignal werden die Signale invertiert. Als Folge der invertierten Ansteuerung gibt der Synchrongleichrichter immer noch denselben Betragswert gleichgerichteter Spannung ab. Nur das Vorzeichen der gleichgerichteten Spannung wechselt gegenüber dem bei nicht invertierter Ansteuerung. Gleichspannungsfehler, Nichtlinearitäten und andere Fehler führen dazu, dass sich der Betragswert vorzeichenabhängig ändert. Zusätzlich ist ein weiterer Synchrongleichrichter vorgesehen, der ebenfalls invertierend und nicht invertierend ansteuerbar ist. Mittels dieser "Vierquadrantenprüfung" ergibt sich eine einfache Fehlererkennung.

Dazu gibt der Controller nacheinander alle vier Bitkombinationen aus, die sich mit den beiden Invertierungssignalen für die beiden Synchrongleichrichter darstellen lassen. Solange der erwartete Vorzeichenwechsel erfolgt und nicht mehr als die üblicherweise zu erwartenden Änderungen der Betragswerte beobachtet werden, ist von einer weitgehenden Defektfreiheit auszugehen.

Solange sich die Änderungen der Betragswerte im aufgrund von Gleichspannungsfehler Nichtlinearitäten usw. zu erwartenden Rahmen bewegen, können diese Tolleranzen gemäß Anspruch 2 durch Mittelwertbildung der Betragswerte eliminiert werden.

Auch eine Ermittlung der Nulllage, d. h. des Ursprungs der Korrelationssignale, ist gemäß Anspruch 3 im laufenden Betrieb möglich.

Zur Erhöhung der Dynamik und der Wertevielfalt der auszuwertenden und zu vergleichenden Korrelationssignale, d. h. der zu verarbeitenden Spannungswerte, kann die Endstufe gemäß Anspruch 4 mit einer vom Controller in einer oder mehreren Stufen herunterschaltbaren Verstärkung realisiert werden. Diese Ansteuerung kann auch als Amplitudenmodulation oder -Umtastung bezeichnet werden. Erfolgen auf eine veränderte Verstärkung entsprechende Änderungen der Spannungen, kann weitgehende Defektfreiheit angenommen werden. Zu Prüfzwecken kann in regelmäßigen Abständen die Verstärkung für eine kurze Zeit herunter geschaltet werden.

Die beschriebenen Vorzeichenwechsel und die Amplitudenmodulation benötigen eine gewisse Zeit, um über alle Filterwirkungen hinweg für den Controller messbar zu werden. Um bei einer Befahrung schnell reagieren zu können, kann gemäß Anspruch 5 mindestens eines der beiden Prüfverfahren, nämlich Vorzeichenwechsel und Amplitudenmodulation, zeitweise ausgesetzt werden. Wird der Vorzeichenwechsel ausgesetzt, kann der letzte Zustand bis auf weiteres bestehen bleiben. Wird die Amplitudenmodulation ausgesetzt, ist die Verstärkung vorzugsweise auf Maximum zu stellen. Sobald das Fahrzeug den Gleisabschnitt verlassen hat, kann wieder mit der vorzeichenvariablen Zweiquadrantenprüfung bzw. Vierquadrantenprüfung und ggf. der Amplitudenmodulation fortgefahren werden.

Weiterhin kann gemäß Anspruch 6 anstelle des Frequenzgenerators ein PLL (Phase Locked Loop)-Element zur Frequenzstabilisierung vorgesehen sein.

Die Erfindung wird nachfolgend anhand einer figürlichen Darstellung näher erläutert. Es zeigen:
- Figur 1: ein Blockschaltbild eines Weichensperrkreis-Korrelationsdetektors und
- Figur 2: ein Quadrantendiagramm.

Figur 1 veranschaulicht einen Gleiskreis 1, der einen Schwingkreis aus Induktivitäten bildenden Schienenbereichen 2a und 2b und einem Kondensator 3 bildet. In diesem Gleiskreis 1 wird ein NF-Signal mit einer Frequenz von 20 bis 30 Hz eingekoppelt. Dazu dient ein Controller 4, der über einen Frequenzgenerator 5 und eine Endstufe 6 zur Verstärkung des Frequenzsignals mit dem Gleiskreis 1 verbunden ist. Der vom Controller 4 einstellbare Frequenzgenerator 5 erzeugt zwei Ausgangssignale f_{osz} und f_{osz+90°}, die betragmäßig identisch, aber um 90° versetzt sind. Die beiden Ausgangssignale f_{osz} und f_{osz+90°} können zwecks Überprüfung auf den Controller 4 zurückgeführt sein. Die Ausgangssignale f_{osz} und f_{osz+90°} des Frequenzgenerators 5 sind jeweils über Exklusiv/Oder-Gatter 7 und 7.1 mit Steuereingängen zweier Synchrongleichrichter 8 und 8.1 verbunden, deren Ausgangssignale jeweils über Tiefpassfilter 9 und 9.1 auf den Controller 4 geführt sind. Die Exklusiv/Oder-Gatter 7 und 7.1 werden vom Controller 4 getaktet mit invertierten und nicht invertierten Signalen INV_REAL und INV_IMAG angesteuert, so dass die Synchrongleichrichter 8 und 8.1 abwechseln mit positiven und negativen Steuersignalen beaufschlagt werden.

Das in den Gleiskreis 1 einzukoppelnde Signal ist über einen Spitzenwertgleichrichter 10 als Soll-Wert U_{oszSoll} auf den Controller 4 geführt. Das aus dem Gleiskreis 1 ausgekoppelte Signal bildet den Signaleingang sowohl des Synchrongleichrichters 8 als auch des Synchrongleichrichters 8.1. In den Synchrongleichrichtern 8 und 8.1 werden die beiden den Eingang und den Ausgang des Gleiskreises 1 repräsentierenden Signale quasi überlagert, so dass über die nachgeschalteten Tiefpassfilter 9 und 9.1 vom Controller 4 auszuwertende und zu vergleichende Korrelationssignale U_{Korr} und U_{Korr + 90°} erzeugt werden. Dazu führt der Controller 4 mit dem Satz des Pythagoras eine Betragswertberechnung der Korrelationsspannungen U_{Korr} und U_{Korr + 90°} aus. Durch Betragswertvergleich der invertierten und nicht invertierten und damit vorzeichenverschiedenen Korrelationsspannungen U_{Korr} und U_{Korr + 90°} können Fehler verschiedenster Art insbesondere aufgrund von Bauteilstreuung oder Bauteilausfall, sofort erkannt werden. Eine weitere Erhöhung der Wertevielfalt kann erreicht werden, indem die Endstufe 6 vom Controller 4 mit einer Amplitudenmodulation angesteuert wird.

Auch ohne Befahrung können bei Ansteuerung zweiter Synchrongleichrichter 8 und 8.1 durch Invertierungssignale INV_REAL und INV_IMAG in Verbindung mit zwei verschiedenen Amplituden der Endstufe 6 acht verschiedene Betragswerte U_{KORR_BETRAG} bzw. U_{KORR_BETRAG_MOD} der Korrelationsspannungen U_{Korr} bzw. U_{Korr + 90°} erzeugt werden, wie Figur 2 in einer Vierquadrantendiagrammdarstellung durch Pfeile zeigt. Die Nulllage, d. h. der Ursprung der Korrelationsspannungen U_{Korr} und U_{Korr + 90°} wird vom Controller 4 ermittelt, indem U_{Korr} = OV und U_{Korr + 90°} = OV gesetzt werden.

Fehlerzustände können somit schnell und sicher erkannt und behoben werden. Durch die Ausnutzung der üblichen Fähigkeiten eines Controllers, dem Hinzufügen weniger preisgünstiger Bauteile und entsprechend angepassten Abläufen können wesentlich teuere Schaltungsalternativen vermieden werden.

Letztlich erzeugt der Controller 4 aus den invertierten und nicht invertierten Korrelationsspannungen U_{Korr} und U_{Korr + 90°} durch Betragswertermittlung ein Ausgangssignal, das eine Frei- oder Besetztmeldung 11 des betrachteten Gleisabschnittes ansteuert. Außerdem kann der Controller 4 mit einem Diagnosemodul 12, welches bestimmte Parameter abfragt und/oder einer Diagnoseeinrichtung 13, welche Controllerzustände auswertet, verbunden sein.

## Patentansprüche

1. Schaltungsanordnung zur Überwachung des Belegungszustandes einer Weiche oder eines Gleisbereichs mittels eines Gleiskreises (1), wobei während der Befahrung des Gleiskreises (1) durch ein Schienenfahrzeug eine resultierende Dämpfungs- und Resonanzfrequenzänderung detektierbar ist, mit einem Synchrongleichrichter (8) zur Korrelation in den Gleiskreis (1) eingekoppelter mit aus dem Gleiskreis (1) ausgekoppelten Signalen, der über einen Tiefpassfilter (9) mit einem Controller (4) zur Auswertung des Korrelationssignals (U_{Korr}) verbunden ist, wobei der Controller (4) einen Frequenzgenerator (5) ansteuert, dessen Ausgangssignal über eine Endstufe (6) in den Gleiskreis (1) einkoppelbar ist und wobei ein Signaleingang des Synchrongleichrichters (8) mit dem aus dem Gleiskreis (1) ausgekoppelten Signal verbunden ist,
**dadurch gekennzeichnet,**
**dass** der Frequenzgenerator (5) ein erstes Steuersignal (f_{osz}) erzeugt, das über ein erstes vom Controller (4) zyklisch mit Invertierungssignalen (INV_REAL) ansteuerbares Exklusiv/Oder-Gatter (7) auf einen Steuereingang des Synchrongleichrichters (8) geführt ist,
**dass** der Frequenzgenerator ein gegenüber dem ersten Steuersignal (f_{osz}) um 90° versetztes zweites Steuersignal (f_{osz + 90°}) erzeugt, das auf einen Steuereingang eines zweiten Synchrongleichrichters (8.1), der über einen zweiten Tiefpassfilter (9.1) mit dem Controller (4) verbunden ist, geführt ist,
**dass** dem zweiten Synchrongleichrichter (8.1) ein vom Controller (4) mit Invertierungssignalen (INV_IMAG) ansteuerbares zweites Exklusiv/Oder-Gatter (7.1) vorgeschaltet ist, dass ein Signaleingang des zweiten Synchrongleichrichters (8.1) mit dem aus dem Gleiskreis (1) ausgekoppelten Signal verbunden ist und
**dass** der Controller (4) Mittel zur Auswertung und zum Vergleich der Betragswerte (U_{KORR_BETRAG}) der invertierten und der nicht invertierten Korrelationssignale (U_{Korr}, U_{Korr + 90°}) aufweist.

2. Schaltungsanordnung nach Anspruch 1,
**dadurch gekennzeichnet,**
**dass** der Controller (4) eine erste Einrichtung zur Mittelwertbildung der Betragswerte (U_{KORR_BETRAG}) der Korrelationssignale (U_{Korr}, U_{Korr +90°}) aufweist.

3. Schaltungsanordnung nach einem der vorangehenden Ansprüche,
**dadurch gekennzeichnet,**
**dass** der Controller (4) eine zweite Einrichtung zur Ermittlung der Nulllage der Korrelationssignale (U_{Korr}, U_{Korr +90°}) aufweist.

4. Schaltungsanordnung nach einem der vorangehenden Ansprüche,
**dadurch gekennzeichnet,**
**dass** die Endstufe (6) vom Controller (4) mit mindestens zwei verschiedenen Verstärkungsstufen zyklisch abwechselnd ansteuerbar ist.

5. Schaltungsanordnung nach einem der vorangehenden Ansprüche,
**dadurch gekennzeichnet,**
**dass** der Controller (4) Mittel zur Aussetzung der Invertierung der Korrelationssignale (U_{Korr}) und/oder einen Verstärkerstufenwechsels der Endstufe (6) derart aufweist, dass maximal während der Zeit der Befahrung des Gleiskreises (1) ein vorzeichenkonstantes Korrelationssignal (U_{Korr}) und/oder eine konstante Verstärkungsstufe einstellbar sind.

6. Schaltungsanordnung nach einem der vorangehenden Ansprüche,
**dadurch gekennzeichnet,**
**dass** anstelle des Frequenzgenerators (5) ein PLL (Phase Locked Loop)-Element zur Frequenzstabilisierung vorgesehen ist.

## Claims

1. Circuit arrangement for monitoring the occupancy state of points or of a track section by means of a track circuit (1), in which case, when a rail vehicle is travelling on the track circuit (1), a resultant attenuation and resonant-frequency change can be detected, having a synchronous rectifier (8) for correlation of signals which are injected into the track circuit (1) and are output from the track circuit (1) and which is connected via a low-pass filter (9) to a controller (4) for evaluation of the correlation signal (U_{corr}), with the controller (4) driving a frequency generator (5) whose output signal can be injected via an output stage (6) into the track circuit (1), and with a signal input of the synchronous rectifier (8) being connected to the signal which is output from the track circuit (1),
**characterized**
**in that** the frequency generator (5) produces a first control signal (f_{osc}) which is passed via a first exclusive OR gate (7), which can be driven cyclically by the controller (4) with inversion signals (INV_REAL) to a control input of the synchronous rectifier (8),
**in that** the frequency generator produces a second control signal (f_{osc + 90°}) which is offset through 90° with respect to the first control signal (f_{osc}) and is passed to a control input of a second synchronous rectifier (8.1), which is connected via a second low-pass filter (9.1) to the controller (4),
**in that** a second exclusive OR gate (7.1), which can be driven via the controller (4) with inversion signals (INV_IMAG), is connected upstream of the second synchronous rectifier (8.1),
**in that** one signal input of the second synchronous rectifier (8.1) is connected to the signal which is output from the track circuit (1), and
**in that** the controller (4) has means for evaluation and for comparison of the magnitude values (U_{CORR_MAG}) of the inverted and non-inverted correlation signals (U_{corr}, U_{corr + 90°}).

2. Circuit arrangement according to Claim 1,
**characterized**
**in that** the controller (4) has a first device for averaging the magnitude values (U_{CORR_MAG}) of the correlation signals (U_{corr}, U_{corr + 90°}).

3. Circuit arrangement according to one of the preceding claims,
**characterized**
**in that** the controller (4) has a second device for determining the null position of the correlation signals (U_{corr}, U_{corr + 90°}).

4. Circuit arrangement according to one of the preceding claims,
**characterized**
**in that** the output stage (6) can be driven cyclically and alternately by the controller (4) with at least two different amplification steps.

5. Circuit arrangement according to one of the preceding claims,
**characterized**
**in that** the controller (4) has means for stopping the inversion of the correlation signals (U_{corr}) and/or for changing the amplification step of the output stage (6) such that a correlation signal (U_{corr}) with a constant mathematical sign and/or a constant amplification step can be set at most during the time in which the track circuit (1) is being travelled on.

6. Circuit arrangement according to one of the preceding claims,
**characterized**
**in that** a PLL (phase locked loop) element is provided for frequency stabilization, instead of the frequency generator (5).

## Revendications

1. Montage de contrôle de l'état d'occupation d'un aiguillage ou d'une section de voie au moyen d'un circuit ( 1 ) de voie, dans lequel, pendant qu'un véhicule ferroviaire passe sur le circuit ( 1 ) de voie, une modification de la fréquence d'amortissement et de résonance qui en résulte peut être détectée, comprenant un redresseur ( 8 ) synchrone pour la corrélation dans le circuit de signaux injectés dans le circuit ( 1 ) de voie à des signaux sortis du circuit ( 1 ) de voie, redresseur qui est relié pour l'exploitation du signal ( U_{Korr} ) de corrélation à un dispositif ( 4 ) de commande par un filtre ( 9 ) passe-bas, le dispositif ( 4 ) de commande commandant un générateur ( 5 ) de fréquence dont le signal de sortie peut être injecté dans le circuit ( 1 ) de voie par un étage ( 6 ) de sortie et un signal sorti du circuit ( 1 ) de voie étant appliqué à une entrée de signal du redresseur ( 8 ) synchrone,
**caractérisé**
**en ce que** le générateur ( 5 ) de fréquence produit un premier signal ( f_{osz} ) de commande qui est envoyé sur une première entrée de commande du redresseur ( 8 ) synchrone en passant par une première porte ( 7 ) ou exclusif pouvant être commandée par le dispositif ( 4 ) de commande cycliquement par des signaux ( INV_REAL ) d'inversion,
**en ce que** le générateur de fréquence produit un deuxième signal ( f_{osz + 90°} ) de commande décalé de 90° par rapport au premier signal ( f_{osz} ) de commande et envoyé sur une entrée de commande d'un deuxième redresseur ( 8.1 ) synchrone, qui est relié au dispositif ( 4 ) de commande par une deuxième filtre ( 9.1 ) passe-bas,
**en ce qu'**en amont du deuxième redresseur ( 8.1 ) synchrone est monté une deuxième porte ( 7.1 ) ou exclusif pouvant être commandée par le dispositif ( 4 ) de commande par des signaux ( INV-IMAG ),
**en ce qu'**un signal de sortie du circuit ( 1 ) de voie est appliqué à une entrée de signal du deuxième redresseur ( 8.1 ) synchrone, et
**en ce que** le dispositif ( 4 ) de commande a des moyens d'exploitation et de comparaison des valeurs absolues ( U_{KORR_BETRAG} ) des signaux ( U_{Korr}, U_{Korr + 90°} ) de corrélation inversés et non inversés.

2. Montage suivant la revendication 1,
**caractérisé**
**en ce que** le dispositif ( 4 ) de commande a un premier dispositif de formation d'une valeur moyenne des valeurs absolues ( U_{KORR_BETRAG} ) des signaux ( U_{Korr}, U_{Korr + 90°} ) de corrélation.

3. Montage suivant l'une des revendications précédentes,
**caractérisé**
**en ce que** le dispositif ( 4 ) de commande a un deuxième dispositif de détermination de la position zéro des signaux ( U_{Korr}, U_{Korr + 90°} ) de corrélation.

4. Montage suivant l'une des revendications précédentes,
**caractérisé**
**en ce que** l'étage ( 6 ) de sortie du dispositif ( 4 ) de commande peut être commandé cycliquement en alternance par au moins deux étages amplificateurs différents.

5. Montage suivant l'une des revendications précédentes,
**caractérisé**
**en ce que** le dispositif ( 4 ) de commande a des moyens pour interrompre l'inversion des signaux ( U_{Korr} ) de corrélation et/ou un changement des étages d'amplification de l'étage ( 6 ) de sortie, de façon à ce qu'au maximum, pendant la durée pendant laquelle un véhicule ferroviaire passe sur le circuit ( 1 ) de voie, un signal ( U_{Korr} ) de corrélation de signe constant et/ou un étage d'amplification peut être établi.

6. Montage suivant l'une des revendications précédentes,
**caractérisé**
**en ce qu'**au lieu du générateur ( 5 ) de fréquence, il est prévu un élément PLL ( Phase Locked Loop ) pour la stabilisation de la fréquence.
